# FASCICULE DE BREVET EUROPEEN

(11) **EP 2 149 021 B1**
(45) Date de publication et mention de la délivrance du brevet: **25.07.2018**
(21) Numéro de dépôt: 08805790.6
(22) Date de dépôt: 16.05.2008
(51) Int. Cl.: F25J 3/02, F25J 3/00

(54) **CAPACITÉ DE STOCKAGE, APPAREIL ET PROCÉDÉ DE PRODUCTION DE MONOXYDE DE CARBONE ET/OU D'HYDROGÈNE PAR SÉPARATION CRYOGÉNIQUE INTÉGRANT UNE TELLE CAPACITÉ**
AUFBEWAHRUNGSGEHÄUSE, VERFAHREN UND VORRICHTUNG ZUR HERSTELLUNG VON KOHLENMONOXID UND/ODER WASSERSTOFF DURCH KRYOGENE TRENNUNG, EINSCHLIESSLICH SOLCH EINES GEHÄUSES
STORAGE ENCLOSURE, METHOD AND APPARATUS FOR PRODUCING CARBON MONOXIDE AND/OR HYDROGEN BY MEANS OF CRYOGENIC SEPARATION, INCLUDING ONE SUCH ENCLOSURE

(30) Priorité: 21.05.2007 FR 0755165
(43) Date de publication de la demande: 03.02.2010
(73) Titulaire: L'Air Liquide Société Anonyme pour l'Etude et l'Exploitation des Procédés Georges Claude, 75007 Paris (FR)
(72) Inventeur: BRIGLIA, Alain, F-49140 Corze (FR); DARDE, Arthur, F-75005 Paris (FR); HAIK-BERAUD, Natacha, F-94500 Champigny S/marne (FR); HERNANDEZ, Antoine, F-94420 Le Plessis Trevise (FR); TEIXEIRA, Guillaume, F-75012 Paris (FR)
(74) Mandataire: Mercey, Fiona Susan
(86) Numéro de dépôt international: PCT/FR2008/050843
(87) Numéro de publication internationale: WO 2008/142349

(56) Documents cités:
- JP-A- 63 163 771
- US-A- 4 478 621
- US-A- 4 606 745
- US-A- 5 667 005
- US-A1- 2006 254 311
- SLOLEY M: "Properly design thermosyphon reboilers", CHEMICAL ENGINEERING PROGRESS, AMERICAN INSTITUTE OF CHEMICAL ENGINEERS, NEW YORK, NY, US, no. March, 1 mars 1997 (1997-03-01), pages 52-64, XP001525732, ISSN: 0360-7275

## Description

La présente invention est relative à un appareil et un procédé de production de monoxyde de carbone et/ou d'hydrogène par séparation cryogénique.

Dans une boite froide, il est important de posséder au moins une capacité de liquide permettant de contrôler l'évolution du bilan frigorifique de la boite. Les variations de niveau de liquide contrôlent ainsi les appoints de froid, par biberonnage, par turbine et éventuellement par cycle.

Dans différentes unités, cette capacité est répartie en plusieurs pots, ce qui entrave éventuellement la flexibilité d'opération. Dans d'autres unités, cette capacité est dédiée, ce qui implique le besoin d'un équipement supplémentaire.

La présente invention se propose de résoudre ces problèmes, tout en présentant d'autres avantages.

Il s'agit d'utiliser le même pot pour stocker la capacité frigorifique et héberger, par exemple, un condenseur de colonne. Il peut aussi être envisagé d'utiliser un autre type de capacité existante, comme un rebouilleur, un pot de thermosiphon, etc.... Dans l'exemple, le condenseur est baigné dans du liquide cryogénique, celui-ci déborde autour du condenseur par-dessus une garde hydraulique interne au pot, la réserve de liquide se trouve dans la couronne autour de cette garde hydraulique. Il y a donc bien un seul équipement sous pression.

US-A-4606745 décrit un appareil selon le préambule de la revendication 1.

Selon un objet de l'invention, il est prévu un appareil selon la revendication 1. Optionnellement :
- la barrière a une forme essentiellement cylindrique
- la barrière est coaxiale avec l'enceinte
- aucun moyen d'envoi de liquide provenant de l'extérieur de l'enceinte et directement à la deuxième partie n'est prévu
- les moyens pour prélever du liquide de la deuxième partie ne sont par reliés à la première partie
- l'échangeur est situé vers le fond de l'enceinte
- la première partie de l'enceinte, hors usage, ne contient que l'échangeur et les moyens de transport de fluides reliés à cet échangeur.

Ainsi la deuxième partie n'est alimentée en liquide que par le débordement de liquide provenant de la première partie.

La colonne de distillation est située en dehors de l'enceinte.

Selon d'autres aspects facultatifs, l'appareil comprend :
- des moyens pour envoyer du liquide à l'intérieur de la première partie provenant d'au moins deux sources différentes et/ou des moyens pour prélever du liquide de la deuxième partie pour ensuite les envoyer à deux destinations différentes ;
- une colonne de lavage et des moyens pour envoyer le liquide prélevé au moins au refroidisseur de la colonne de lavage, par exemple une colonne de lavage au méthane ou au monoxyde de carbone ;
- une ligne d'échange, des moyens pour envoyer le fluide d'alimentation de l'appareil à la ligne d'échange pour s'y refroidir et des moyens pour envoyer le liquide prélevé au moins à la ligne d'échange ;
- des moyens pour envoyer le liquide prélevé au moins à un condenseur de tête de la colonne de séparation de monoxyde de carbone et de méthane ou la colonne de séparation de monoxyde de carbone et d'azote ;
- une colonne d'épuisement ayant un rebouilleur de cuve et des moyens pour envoyer du liquide du rebouilleur de cuve à la première partie de la capacité ;
- une colonne de séparation de monoxyde de carbone et d'azote ayant un rebouilleur de cuve et des moyens pour envoyer du liquide du rebouilleur de cuve à la première partie de la capacité ;
- une colonne de séparation de monoxyde de carbone et de méthane ayant un rebouilleur de cuve et des moyens pour envoyer du liquide du rebouilleur de cuve à la première partie de la capacité ;
- une ligne d'échange et des moyens pour envoyer un liquide de la ligne d'échange à la première partie de la capacité.

Selon un autre objet de l'invention, il est prévu un procédé de production de monoxyde de carbone et/ou d'hydrogène par séparation cryogénique dans un appareil selon la revendication 1..

Selon d'autres aspects facultatifs :
- on envoie du liquide à l'intérieur de la première partie provenant d'au moins deux sources différentes et/ou on prélève du liquide de la deuxième partie pour ensuite les envoyer à deux destinations différentes ;
- l'appareil comprend une colonne de lavage et on envoie le liquide prélevé au moins au refroidisseur de la colonne de lavage ;
- l'appareil comprend une ligne d'échange et on envoie le fluide d'alimentation de l'appareil à la ligne d'échange pour s'y refroidir et on envoie le liquide prélevé au moins à la ligne d'échange ;
- l'appareil comprend une colonne de séparation de monoxyde de carbone et de méthane ou une colonne de séparation de monoxyde de carbone et d'azote et on envoie le liquide prélevé au moins à un condenseur de tête de la colonne de séparation de monoxyde de carbone et de méthane ou la colonne de séparation de monoxyde de carbone et d'azote ;
- l'appareil comprend une colonne d'épuisement ayant un rebouilleur de cuve et on envoie du liquide du rebouilleur de cuve à la première partie de la capacité ;
- l'appareil comprend une colonne de séparation de monoxyde de carbone et d'azote ayant un rebouilleur de cuve et on envoie du liquide du rebouilleur de cuve à la première partie de la capacité ;
- l'appareil comprend une colonne de séparation de monoxyde de carbone et de méthane ayant un rebouilleur de cuve et on envoie du liquide du rebouilleur de cuve à la première partie de la capacité ;
- l'appareil comprend une ligne d'échange et on envoie un liquide de la ligne d'échange à la première partie de la capacité ;
- la plupart des liquides, voire tous les liquides, de l'appareil ayant substantiellement la même composition sont envoyés à une capacité unique. Cet appareil présente plusieurs avantages.

Une seule capacité sert au moins deux fonctions : d'une part elle stocke une réserve frigorifique « indépendante » et d'autre part elle est nécessaire à un élément du procédé (condenseur, thermosiphon d'échangeur, etc....).

Cette capacité peut être alimentée par tous les courants produisant du liquide dans la boite froide. Par exemple sur un appareil de lavage au méthane, la capacité est alimentée par au moins les deux débits haute pression passant par les rebouilleurs, le débit haute pression les contournant. Elle peut être alimentée par d'autres débits, à différentes pressions. Le fait de rassembler tous les courants dans une seule capacité apporte une grande flexibilité si différents cas de marche sont à considérer, plutôt que d'attribuer à chaque fluide haute pression une ou plusieurs utilisations basse pression (thermosiphon, condenseur, etc.). En plus de la flexibilité, on gagne aussi en standardisation. Si la pression de la capacité le permet, tous les besoins en liquide peuvent ainsi transiter par cette capacité.

Le débordement rend impossible la régulation de la puissance de condensation (dans l'exemple) par le niveau de liquide, cependant, il est possible de réguler l'énergie échangée dans le condenseur par réglage de la pression de la capacité.

Dans la deuxième partie, la réserve de liquide permet d'assurer la régulation du niveau par turbine ou par débit de biberonnage. Ceci permet également d'avoir une réserve de liquide permettant de faire fonctionner l'appareil quand la turbine est en panne et avant de démarrer la vaporisation d'azote de biberon nage.

L'invention sera décrite en plus de détail en se référant aux figures, où la Figure 1 représente une capacité et une colonne selon l'invention et les Figures 2 à 4 représentent schématiquement des appareils de production de monoxyde de carbone par séparation cryogénique selon l'invention.

Dans la Figure 1, une colonne 1 est surmontée d'un condenseur de tête 3 alimenté par un gaz de tête de la colonne. Ce gaz se condense au moins partiellement dans le condenseur 3 et est renvoyé en tête de la colonne. Le condenseur 3 est entouré d'une barrière cylindrique 5 fixée de manière étanche au fond d'une enceinte cylindrique 21 renfermant le condenseur. La barrière et l'enceinte sont substantiellement concentriques avec le condenseur 3. La barrière 5 est moins haute que l'enceinte 21. Alternativement ou additionnellement la barrière peut comporter des découpes en haut de la paroi permettant le passage de liquide.

La barrière divise l'enceinte en deux parties A et B, la première partie A se trouvant entre le condenseur et la barrière 5 et la deuxième partie B étant située entre la barrière 5 et la paroi de l'enceinte 21.

Des conduites 15, 17, 19 alimentent la première partie A et une conduite 7 est rattachée à la deuxième partie B, étant ensuite divisé en des conduites 9, 11.

En l'usage, le condenseur est alimenté par du liquide provenant d'au moins une des conduites 15, 17, 19. Ce liquide est partiellement vaporisé et la vapeur 25 ainsi formée est soutirée de l'enceinte 21. Quand le niveau de liquide atteint le haut de la barrière 5, le liquide recueilli déborde et tombe dans la deuxième partie B.

Selon la Figure 2, la capacité illustrée fonctionne comme décrit ci-dessus et a la même structure que celle décrite pour la Figure 1. Le procédé de la Figure 2 est un procédé de lavage au méthane comprenant une colonne de lavage au méthane K01, une colonne d'épuisement K02, une colonne de séparation de monoxyde de carbone et de méthane K03 et une colonne de séparation de monoxyde de carbone et d'azote K04. Les débits alimentant les colonnes et produits par les colonnes ne sont pas illustrés dans un but de simplification. Des appareils classiques pouvant être adaptés pour fonctionner selon l'invention sont illustrés dans « Herstellung von Kohlenmonoxyd und Wasserstoff aus Erdgas » de Linde Berichte 33/1973, Ullmann's Encyclopedia of Industrial Chemistry, 5ème édition, page 270, « Progress in H2/CO Low Temperature Separation, » de Berninger, Linde Berichte, 44/1988, page 20-21, Tieftemperaturtechnik, 2ème édition, pages 417-418, Research Disclosure 42654 de octobre 1999, DE-A-3741906, FR-A-2015667, US2002/134243, US-A-6269657, US-A-6094938, US-A6082134, US-A-6073461, US-A-6062042, US-A-5592831, US-A-5295356, US-A5133793 et US-A-4888035.

Il sera aisément compris que le procédé pourrait comprendre moins de colonnes ou plus de colonnes. En particulier la colonne de séparation de monoxyde de carbone et d'azote n'est pas un élément essentiel de l'invention. Brièvement, la colonne K01 est alimentée par un débit d'alimentation, un fluide de la colonne appauvri en hydrogène est envoyé à la colonne d'épuisement K02, le liquide de cuve de la colonne d'épuisement est envoyé à la colonne de séparation CO/CH₄ K03 et la colonne K04 est alimentée par un fluide provenant de la colonne K03, permettant la production de monoxyde de carbone pur 35 en cuve de la colonne K04.

La capacité C est alimentée par un liquide 21 provenant d'au moins deux sources différentes mais ayant substantiellement la même composition. Ce liquide est riche en monoxyde de carbone. Le liquide 15 envoyé en la première partie de l'enceinte provient du rebouilleur Q6 de la colonne d'épuisement K02. Le liquide 17 envoyé en la première partie de l'enceinte provient du rebouilleur Q7 d'une colonne de séparation de monoxyde de carbone et de méthane.

Le liquide 19 envoyé en la première partie de l'enceinte provient de l'échangeur 49.

Le liquide ayant débordé par-dessus la barrière est divisé en trois parties.

La partie X est envoyée via 7A et 9 à un échangeur de refroidissement de la colonne de lavage K01. La partie Y est envoyée via 7A et 11 à un pot 41 et ensuite à la ligne d'échange principale où se refroidit le mélange alimentant l'appareil. La partie 12 est envoyée au condenseur de tête Z de la colonne de séparation CO/azote K04. La partie X s'évapore dans l'échangeur de refroidissement pour former un débit 39. Il est mélangé avec les débits vaporisés 25, 37 provenant des condenseurs de la colonne K03 et la colonne K04 respectivement. Le débit mélangé 43 rejoint le gaz de tête du pot séparateur 41 et se réchauffe dans l'échangeur 51.

Ce débit 43 est comprimé par un compresseur C1. Une partie comprimée 45 est envoyée à l'échangeur 49 et ensuite est divisée, la partie 31 alimentant la colonne K04 et le reste constituant le débit 19.

Le reste du débit 43 est comprimé dans le compresseur C2 pour former en partie le débit 47 qui, refroidi dans l'échangeur 51, devient le débit 15 destiné à la capacité C. Le compresseur C3 comprime le reste du débit pour former le débit 49 qui est divisé en deux. Une partie du débit se mélange avec le débit 47 et le reste devient le débit 17.

Selon la Figure 3, la capacité illustrée fonctionne comme décrit ci-dessus et a la même structure que celle décrite pour la Figure 1. Le procédé de la Figure 3 peut être un procédé de condensation partielle ou de lavage au méthane comprenant au moins une colonne d'épuisement, une colonne de séparation de monoxyde de carbone et de méthane et une colonne de séparation de monoxyde de carbone et d'azote.

Il sera aisément compris que le procédé pourrait comprendre moins de colonnes ou plus de colonnes.

Par exemple dans le cas d'un procédé de lavage au méthane, l'appareil comprend une colonne de lavage au méthane.

La capacité C est alimentée par un liquide 23 provenant d'au moins deux sources différentes mais ayant substantiellement la même composition. Ce liquide peut par exemple être un liquide riche en monoxyde de carbone, riche en azote ou un mélange contenant majoritairement de l'hydrogène et du monoxyde de carbone. Le liquide 15 envoyé en la première partie de l'enceinte provient du rebouilleur Q6 d'une colonne d'épuisement. Le liquide 17 envoyé en la première partie de l'enceinte provient du rebouilleur Q7 d'une colonne de séparation de monoxyde de carbone et de méthane.

Le liquide 19 envoyé en la première partie de l'enceinte provient du rebouilleur Q8 d'une colonne de séparation de monoxyde de carbone et d'azote, s'il y en a une.

Le liquide 7 ayant débordé par-dessus la barrière est divisé en trois parties 9, 11, 12. La partie 9 est envoyée à un échangeur de refroidissement X d'une colonne de lavage, s'il y en a une. La partie 11 est envoyée à la ligne d'échange principale Y où se refroidit le mélange alimentant l'appareil. La partie 12 est envoyée au condenseur de tête Z d'une colonne autre que la colonne 1, par exemple une colonne de séparation de monoxyde de carbone et d'azote, telle que la colonne K04 de la Figure 2.

Chacune de ces parties 9, 11, 12 se vaporise et est mélangée avec le liquide vaporisé 25 provenant du condenseur 3. Le débit mélangé forme un gaz de cycle qui est comprimé dans un compresseur à plusieurs étages, appelés compresseurs Cl, C1' et C2, connectés en série. Le compresseur Cl comprimé le gaz pour former un débit 45 qui devient le débit 19 en aval du rebouilleur Q8. Il peut y avoir un compresseur C1' qui forme un débit 47 qui est envoyé en partie (147) au rebouilleur Q6 et en partie (149) au rebouilleur Q8. Le compresseur C2 produit un débit 49 qui alimente les rebouilleurs Q6, Q7, le reste 145 formant le débit 20 est également envoyé au condenseur 3. Le procédé de la Figure 4 représente un procédé de production de monoxyde de carbone et d'hydrogène par condensation partielle.

L'appareil comprend un pot séparateur 405, une colonne d'épuisement 411 et une colonne de séparation de monoxyde de carbone et d'azote 1. La colonne 1 comprend une capacité de stockage selon l'invention.

Un débit de gaz de synthèse 401 contenant de l'azote mais substantiellement sans méthane se refroidit dans la ligne d'échange 403. Une partie du gaz de synthèse sert à rebouillir la colonne d'épuisement 411 au moyen du rebouilleur 405. Le gaz de synthèse partiellement condensé sort de la ligne d'échange 403 et est envoyé au pot séparateur 405. Le gaz de tête 407 se réchauffe dans la ligne d'échange et sert de produit riche en hydrogène. Le liquide 409 est envoyé en tête de la colonne d'épuisement 411. Le gaz de tête 410 de la colonne d'épuisement 411 sort de l'appareil après réchauffement dans la ligne d'échange 403. Le liquide de cuve 415 de la colonne d'épuisement 411 est envoyé à un point intermédiaire de la ligne d'échange 403 où il se refroidit et est divisé en deux. Une partie 419 est envoyée à la colonne de séparation 1 après détente. Le reste 417 se réchauffe dans la ligne d'échange et est envoyé à la colonne de séparation 1 à un niveau inférieur. Le liquide de cuve 449 de la colonne de séparation 1 est envoyé au condenseur de tête de celle-ci où il se vaporise partiellement. Le liquide vaporisé riche en monoxyde de carbone 425 est envoyé à la ligne d'échange 403 pour se réchauffer et ensuite au compresseur C1. Le monoxyde de carbone est refroidi avec de l'eau. Une partie 453 sert de produit après une étape de compression dans le compresseur C2. Le reste 451 se refroidit dans la ligne d'échange. Une partie 431 est détendue dans une turbine T pour fournir des frigories à la séparation et recyclé au compresseur C1. Le reste 433 est divisé en deux. Une partie 435 est envoyée à une température intermédiaire de la ligne d'échange 403 en bas de la colonne 1 et au condenseur de tête (débit 437) après refroidissement dans l'échangeur 451 contre un débit d'azote liquide de biberonnage 441. Le reste 453 est envoyé au condenseur à la température du bout froid de la ligne d'échange 403.

Le gaz de cycle comprimé dans le compresseur Cl peut être un gaz riche 30 en monoxyde de carbone, un gaz riche en azote ou un mélange gazeux d'hydrogène et de monoxyde de carbone.

## Revendications

1. Appareil de production d'au moins un fluide par séparation cryogénique comprenant une colonne de distillation, la colonne comprenant une capacité de stockage (C) de liquide, la capacité de stockage (C) de liquide comprenant une enceinte (21), un échangeur de chaleur (3) disposé à l'intérieur de l'enceinte, une barrière (5) divisant l'enceinte en deux parties, l'échangeur de chaleur étant situé dans la première partie (A) et la deuxième partie (B) étant disposée autour de la première partie, la barrière ayant une hauteur moins élevée que la hauteur de l'enceinte, au moins à certains points, afin de permettre le passage de liquide de la première partie à la deuxième partie par-dessus la barrière, quand la capacité est en service, et étant éventuellement fixée en manière étanche au fond de l'enceinte, des moyens (15, 17, 19) pour envoyer du liquide à l'intérieur de la première partie de l'enceinte ainsi que des moyens (7) pour prélever du liquide de la deuxième partie de l'enceinte et des moyens pour envoyer un fluide à l'échangeur et pour prélever un fluide de l'échangeur, l'échangeur étant un rebouilleur de cuve ou un condenseur de tête **caractérisé en ce que** l'appareil est un appareil de production de monoxyde de carbone et/ou d'hydrogène et **en ce que** la colonne est une colonne de séparation de monoxyde de carbone et de méthane (K03) ou une colonne de séparation de monoxyde de carbone et d'azote (K04).

2. Appareil selon la revendication 1 comprenant des moyens (15, 17, 19, 449, 451, 453) pour envoyer du liquide à l'intérieur de la première partie provenant d'au moins deux sources différentes et/ou des moyens (7, 7A, 11, 12) pour prélever du liquide de la deuxième partie pour ensuite l'envoyer à deux destinations différentes.

3. Appareil selon la revendication 2 comprenant une colonne de lavage (K01) et des moyens pour envoyer le liquide prélevé au moins au refroidisseur (X) de la colonne de lavage.

4. Appareil selon la revendication 2 ou 3 comprenant une ligne d'échange (51), des moyens pour envoyer le fluide d'alimentation de l'appareil à la ligne d'échange pour s'y refroidir et des moyens (11) pour envoyer le liquide prélevé au moins à la ligne d'échange.

5. Appareil selon la revendication 2, 3 ou 4 comprenant des moyens pour envoyer le liquide prélevé au moins à un condenseur de tête de la colonne de séparation de monoxyde de carbone et de méthane ou la colonne de séparation de monoxyde de carbone et d'azote.

6. Appareil selon la revendication 2 comprenant une colonne d'épuisement (K02, 411, 511) ayant un rebouilleur de cuve et des moyens (15) pour envoyer du liquide condensé dans le rebouilleur de cuve à la première partie de la capacité.

7. Appareil selon l'une des revendications 2 à 6 comprenant une colonne de séparation de monoxyde de carbone et d'azote (K04) ayant un rebouilleur de cuve et des moyens pour envoyer du liquide condensé dans le rebouilleur de cuve à la première partie de la capacité.

8. Appareil selon l'une des revendications 2 à 7 comprenant une colonne de séparation de monoxyde de carbone et de méthane (1) ayant un rebouilleur de cuve (521) et des moyens (17) pour envoyer du liquide condensé dans le rebouilleur de cuve à la première partie de la capacité.

9. ;Appareil selon l'une des revendications 2 à 8 comprenant une ligne d'échange (51, 403, 503) et des moyens (435, 437, 535, 537) pour envoyer un liquide de la ligne d'échange à la première partie de la capacité.

10. Appareil selon la revendication 1 dans lequel la barrière a une forme essentiellement cylindrique.

11. Appareil selon la revendication 1 dans lequel la barrière est coaxiale avec l'enceinte.

12. Procédé de production de monoxyde de carbone et/ou d'hydrogène par séparation cryogénique dans un appareil selon la revendication 1.

13. Procédé selon la revendication 12 dans lequel on envoie du liquide à l'intérieur de la première partie provenant d'au moins deux sources différentes.

14. Procédé selon la revendication 12 ou 13 dans lequel on prélève du liquide de la deuxième partie pour ensuite l'envoyer à deux destinations différentes.

## Patentansprüche

1. Gerät zur Herstellung mindestens eines Fluids durch kryogene Trennung, umfassend eine Destillationskolonne,
wobei die Kolonne eine Flüssigkeitsspeicherkapazität (C) aufweist, wobei die Flüssigkeitsspeicherkapazität (C) ein Gehäuse (21), einen innerhalb des Gehäuses angeordneten Wärmetauscher (3), eine Sperre (5), die das Gehäuse in zwei Teile unterteilt, wobei sich der Wärmetauscher in dem ersten Teil (A) befindet, und wobei der zweite Teil (B) um den ersten Teil herum angeordnet ist, wobei die Sperre eine Höhe hat, die zumindest an bestimmten Punkten geringer als die Höhe des Gehäuses ist, um den Durchgang von Flüssigkeit von dem ersten Teil zu dem zweiten Teil über die Sperre zu ermöglichen, wenn die Kapazität im Dienst ist, und gegebenenfalls auf dichte Weise am Boden des Gefäßes befestigt ist, Mittel (15, 17, 19) zum Leiten der Flüssigkeit zu dem Inneren des ersten Teils des Gehäuses sowie Mittel (7) zum Entnehmen der Flüssigkeit aus dem zweiten Teil des Gehäuses und Mittel zum Leiten eines Fluids zu dem Austauscher und zum Entnehmen eines Fluids aus dem Austauscher umfasst, wobei der Austauscher ein Verdampfungssumpf oder ein Kopfkondensator ist,
**dadurch gekennzeichnet, dass** das Gerät ein Gerät zur Herstellung von Kohlenmonoxid- und/oder Wasserstoff ist, und dass die Kolonne eine Kolonne zur Trennung von Kohlenmonoxid und Methan (K03) oder eine Kolonne zur Trennung von Kohlenmonoxid und Stickstoff (K04) ist.

2. Gerät nach Anspruch 1, umfassend Mittel (15, 17, 19, 449, 451, 453) zum Leiten von der Flüssigkeit zu dem Inneren des ersten Teils, die aus mindestens zwei verschiedenen Quellen stammt, und/oder Mittel (7, 7A, 11, 12) zum Entnehmen von der Flüssigkeit aus dem zweiten Teil und anschließenden Leiten derselben an zwei verschiedene Bestimmungsorte.

3. Gerät nach Anspruch 2, umfassend eine Waschkolonne (K01) und Mittel zum Leiten der entnommenen Flüssigkeit zumindest zu dem Kühler (X) der Waschkolonne.

4. Gerät nach Anspruch 2 oder 3, umfassend eine Austauschleitung (51), Mittel zum Leiten von dem Fluid zur Versorgung des Geräts zu der Austauschleitung, um es dort zu kühlen, und Mittel (11) zum Leiten der entnommenen Flüssigkeit zumindest zu der Austauschleitung.

5. Gerät nach Anspruch 2, 3 oder 4, umfassend Mittel zum Leiten der entnommenen Flüssigkeit mindestens zu einem Kondensator des Kopfs der Kolonne zur Trennung von Kohlenmonoxid und Methan oder der Kolonne zur Trennung von Kohlenmonoxid und Stickstoff.

6. Gerät nach Anspruch 2, umfassend eine Entleerungskolonne (K02, 411, 511), die einen Verdampfungssumpf und Mittel (15) zum Leiten der kondensierten Flüssigkeit in den Verdampfungssumpf zu dem ersten Teil der Kapazität hat.

7. Gerät nach einem der Ansprüche 2 bis 6, umfassend eine Kolonne zur Trennung von Kohlenmonoxid und Stickstoffmonoxid (K04), die einen Verdampfungssumpf und Mittel zum Leiten der kondensierten Flüssigkeit zu dem Verdampfungssumpf in dem ersten Teil der Kapazität hat.

8. Gerät nach einem der Ansprüche 2 bis 7, umfassend eine Kolonne zur Trennung von Kohlenmonoxid und Methan (1), die einem Verdampfungssumpf (521) und Mittel (17) zum Leiten der kondensierten Flüssigkeit in den Verdampfungssumpf zu dem ersten Teil der Kapazität hat.

9. Gerät nach einem der Ansprüche 2 bis 8, umfassend eine Austauschleitung (51, 403, 503) und Mittel (435, 437, 535, 537), um eine Flüssigkeit von der Austauschleitung zu dem ersten Teil der Kapazität zu leiten.

10. Gerät nach Anspruch 1, wobei die Sperre eine im Wesentlichen zylindrische Form hat.

11. Gerät nach Anspruch 1, wobei die Sperre koaxial zu dem Gehäuse ist.

12. Verfahren zur Herstellung von Kohlenmonoxid und/oder Wasserstoff durch kryogene Trennung in einem Gerät nach Anspruch 1.

13. Verfahren nach Anspruch 12, wobei die Flüssigkeit, die aus mindestens zwei verschiedenen Quellen stammt, in das Innere des ersten Teils geleitet wird.

14. Verfahren nach Anspruch 12 oder 13, wobei die Flüssigkeit aus dem zweiten Teil entnommen wird, um sie dann an zwei verschiedene Bestimmungsorte zu schicken.

## Claims

1. Apparatus for producing at least one fluid by cryogenic separation comprising a distillation column, the column comprising a storage enclosure (C) of liquid, the storage enclosure (C) of liquid comprising a chamber (21), a heat exchanger (3) disposed inside the chamber, a barrier (5) dividing the chamber into two parts, with the heat exchanger being located in the first part (A) and the second part (B) being disposed around the first part, the barrier having a height that is not as high as the height of the chamber, at least at certain points, in order to allow for the passing of liquid from the first part to the second part over the barrier, when the enclosure is in service, and being possibly sealingly attached to the bottom of the chamber, means (15, 17, 19) for discharging liquid into the first part of the chamber as well as means (7) for releasing liquid from the second part of the chamber and means for discharging a fluid into the exchanger and for releasing a fluid from the exchanger, with the exchanger being a sump reboiler or a top condenser
**characterised in that** the apparatus is an apparatus for the production of carbon monoxide and/or of hydrogen and **in that** the column is a separation column of carbon monoxide and of methane (K03) or a separation column of carbon monoxide and of nitrogen (K04).

2. Apparatus according to claim 1 comprising means (15, 17, 19, 449, 451, 453) for discharging liquid into the first part coming from at least two different sources and/or means (7, 7A, 11, 12) for releasing liquid from the second part in order to then discharge it to two different destinations.

3. Apparatus according to claim 2 comprising a scrubbing column (K01) and means for discharging the liquid released at least to the cooler (X) of the scrubbing column.

4. Apparatus according to claim 2 or 3 comprising an exchange line (51), means for discharging the feed fluid from the apparatus to the exchange line in order to be cooled therein and means (11) for discharging the liquid released at least to the exchange line.

5. Apparatus according to claim 2, 3 or 4 comprising means for discharging the liquid released at least to a top condenser of the separation column of carbon monoxide and of methane or the separation column of carbon monoxide and of nitrogen.

6. Apparatus according to claim 2 comprising a stripping column (K02, 411, 511) having a sump reboiler and means (15) for discharging liquid condensed in the sump reboiler to the first part of the enclosure.

7. Apparatus according to one of claims 2 to 6 comprising a separation column of carbon monoxide and of nitrogen (K04) having a sump reboiler and means for discharging liquid condensed in the sump reboiler to the first part of the enclosure.

8. Apparatus according to one of claims 2 to 7 comprising a separation column of carbon monoxide and of methane (1) having a sump reboiler (521) and means (17) for discharging liquid condensed in the sump reboiler to the first part of the enclosure.

9. Apparatus according to one of claims 2 to 8 comprising an exchange line (51, 403, 503) and means (435, 437, 535, 537) for discharging a liquid from the exchange line to the first part of the enclosure.

10. Apparatus according to claim 1 wherein the barrier has a substantially cylindrical shape.

11. Apparatus according to claim 1 wherein the barrier is coaxial with the chamber.

12. Method for producing carbon monoxide and/or hydrogen by cryogenic separation in an apparatus according to claim 1.

13. Method according to claim 12 wherein liquid is discharged into the first part coming from at least two different sources.

14. Method according to claim 12 or 13 wherein liquid is released from the second part in order to then discharge it to two different destinations.
